# EUROPÄISCHE PATENTSCHRIFT

(11) **EP 1 012 098 B1**
(45) Veröffentlichungstag und Bekanntmachung des Hinweises auf die Patenterteilung: **02.01.2002**
(21) Anmeldenummer: 97911133.3
(22) Anmeldetag: 04.10.1997
(51) Int. Cl.: B65H 29/04

(54) **VORRICHTUNG ZUM TRANSPORTIEREN GEFALZTER SIGNATUREN**
DEVICE FOR CONVEYING FOLDED SIGNATURES
DISPOSITIF POUR TRANSPORTER DES SIGNATURES PLIEES

(30) Priorität: 12.10.1996 DE 19642118
(43) Veröffentlichungstag der Anmeldung: 28.06.2000
(73) Patentinhaber: Koenig & Bauer Aktiengesellschaft, 97080 Würzburg (DE)
(72) Erfinder: RATZ, Holger, D-67227 Frankenthal (DE)
(86) Internationale Anmeldenummer: DE9702279
(87) Internationale Veröffentlichungsnummer: WO9816452

(56) Entgegenhaltungen:
- EP-A- 0 561 755
- WO-A-96/06032

## Beschreibung

Die Erfindung betrifft eine Vorrichtung zum Transportieren gefalzter Signaturen entsprechend dem Oberbegriff des Anspruches 1.

Durch die WO 96/06032 ist eine gattungsgemäße Vorrichtung bekanntgeworden. Es ist zum Schalten der Signaturen haltenden Greifer ein mehrere Schaltnocken aufweisendes Schaltrad vorgesehen. Die Umfangsgeschwindigkeit der Schaltnocken des Schaltrades ist synchronisiert zur Transportgeschwindigkeit der Greiferkette. Die Schaltnocken kommen daher langsam von oben in Berührung mit der ihnen jeweils zugeordneten Steuerrolle und drücken diese langsam in eine "Offen-Stellung". Hierdurch ist keine exakte Abgabe der Signaturen möglich, so daß die Schuppenabstände unregelmäßig werden. Dies führt zu Störungen in nachgeschalteten Verarbeitungsmaschinen.

Der Erfindung liegt die Aufgabe zugrunde, eine Vorrichtung zum Transportieren und Verteilen von aus einem Schaufelrad entnommenen gefalzten Signaturen mittels einer Greiferkette zu schaffen.

Diese Aufgabe wird erfindungsgemäß durch die Merkmale des kennzeichnenden Teils des Anspruches 1 gelöst.

Die mit der Erfindung erzielbaren Vorteile bestehen insbesondere darin, daß eine Greiferkette verwendet wird, die einen einfachen Aufbau aufweist. Es werden kurze Umschaltzeiten möglich, so daß für jede gefalzte Signatur auch bei hoher Greiferkettengeschwindigkeit eine jeweils andere Verteilerstelle vorgesehen werden kann. In vorteilhafter Weise werden dabei diskontinuierlich antreibbare Nockenscheiben mit mehreren Schaltnocken, die drehwinkelgenau gesteuert oder geregelt werden, zum Betätigen des Greifermechanismus verwendet.

Die Schaltnocken einer Nockenscheibe werden in die Bewegungsbahn der Steuerrolle des Greifersystems gebracht und angehalten, bevor die Steuerrolle den Schaltort erreicht. Der Schaltvorgang erfolgt also bei stillstehender Nockenscheibe. Es wird daher ein "schleichender" Auslösevorgang vermieden. Der Verlauf der Greiferkette kann auf ihrem Weg zu den einzelnen Verteilstationen gerade oder nur leicht gekrümmt gehalten werden.

Ein Ausführungsbeispiel der Erfindung ist in der Zeichnung dargestellt und wird im folgenden näher beschrieben.

Es zeigen
- Fig. 1: eine schematische Darstellung der Seitenansicht der Verteilvorrichtung;
- Fig. 2: eine Einzelheit "Z" nach Fig. 1 mit einer vergrößerten Darstellung eines geschlossenen Greifers;
- Fig. 3: eine Einzelheit "Y" nach Fig. 1 mit einer vergrößerten Darstellung eines geöffneten Greifers;
- Fig. 4: eine Einzelheit "X" nach Fig. 1 mit einer vergrößerten Darstellung einer gestellfesten Steuerkurve zum Schließen der schwenkbaren Klemmbacke;
- Fig. 5: einen Prinzipschaltplan für den Antrieb der Vorrichtung nach Fig. 1.

Unterhalb eines von einem Falzapparat kommenden Bandsystems 1 ist ein bekanntes Schaufelrad 2 angeordnet. Das Schaufelrad 2 kann z. B. aus vier voneinander beabstandet auf einer Welle 3 befestigten Einzelschaufelrädern bestehen. Zwischen dem zweiten und dritten Einzelschaufelrad ist ein auf der Welle 3 befestigtes Kettenrad 4 angeordnet. Das Kettenrad 4 weist an seinem Umfang z. B. 15 Zähne auf und führt eine Greiferkette 6. Zahnlücken des Kettenrades 4 sind mit an jedem Kettenglied 7 befindlichen Rollen 8 formschlüssig in Eingriff.

Jedes Kettenglied 7 trägt einen Greifer 9, welcher jeweils aus einer festen und einer schwenkbaren Klemmbacke 11 bzw. 12 besteht (Fig. 2 und 3). Die feste Klemmbacke 11 ist entsprechend der Seitenansicht (Fig. 1 bis 3) im wesentlichen V-förmig ausgebildet und mit dem Kettenglied 7 fest verbunden. Die schwenkbare Klemmbacke 12 ist als erster Arm eines dreiarmigen Hebelarmes ausgebildet. Ein zweiter Hebelarm ist jeweils als Steuerhebel 13 ausgebildet und trägt eine Rolle 14. Der Steuerhebel 13 ist jeweils an einer gestellfesten, in der Nähe des Schaufelrades 2 befindlichen Steuerkurve 16 zum Schließen der schwenkbaren Klemmbacke 12 betätigbar. Gleichfalls ist der Steuerhebel 13 jeweils an einer noch zu beschreibenden Nockenscheibe 33 bis 37 zum öffnen der schwenkbaren Klemmbacke 12 betätigbar. Ein jeweils dritter Hebelarm ist als Federspannhebel 17 ausgebildet, welcher an seinem Ende einen Kraftangriffspunkt 18 einer vorgespannten Zugfeder 19 trägt. Ein Widerlager 21 der Zugfeder 19 befindet sich in der Nähe des Grundes 22 der V-förmigen festen Klemmbacke 11.

Alle Hebelarme 12; 13; 17 des dreiarmigen Hebelarmes weisen ihren Ursprung in einem Drehpunkt 23 auf. Dieser Drehpunkt 23 ist mit einem Lager verbunden, welches sich am kettengliednahen Ende eines der beiden Schenkel der V-förmigen, festen Klemmbacke 11 befindet.

Die Hebel 13; 17 können auch beidseits eines jeden Kettengliedes 7 angeordnet sein. Demzufolge sind dann auch jeweils zwei Zugfedern 19 und zwei Rollen 14 vorgesehen.

Die aus den Kettengliedern 7 mit den jeweils fest daran angeordneten Greifern 9 bestehende endlose Greiferkette 6 wird den produktionstechnischen Bedürfnissen entsprechend mit ihrem Untertrum an mehreren Verteilerstellen A, B, C, D, E zum Verteilen von gefalzten Signaturen 24; 26 vorbeigeführt.

Die Bewegungsbahn der Greiferkette 6 im Bereich der Verteilerstellen A, B, C, D, E ist gerade oder höchstens leicht gekrümmt.

Solche Verteilerstellen können z. B. sein:
A eine Makulaturweiche, B eine Probebogen-Entnahmestelle sowie C, D, E Auslagestellen für gefalzte Signaturen 24; 26.

Unter jeder Verteilerstelle A bis E ist ein Bandsystem 27 bis 31 zum Aufnehmen der abgegebenen Signaturen 24; 26 vorgesehen.

An jeder Verteilerstelle A bis E ist eine steuerbare Schalteinheit, z. B. eine Nockenscheibe 33 bis 37 angeordnet, welche jeweils an ihrem Umfang gleichmäßig verteilt, mehrere - z. B. drei - Steuernocken 38 aufweist. Jede Nockenscheibe 33 bis 37 ist drehfest mit einem rotationswinkel-lagegeregelten Motor, z. B. Servomotor, M33 bis M37 verbunden. Ein Rotor eines gestellfesten Lagegebers L33 bis L37 ist drehfest mit jeder Nockenscheibe 33 bis 37 verbunden. Jeder Lagegeber L33 bis L37 ist ein Rotationswinkel-Lagegeber und ist z. B. als Drehimpulsgeber mit Referenzmarke ausgeführt und z. B. formschlüssig, an der Nockenscheibe 33 bis 37 angeordnet. Sowohl der Motor M33 bis M37 als auch der Lagegeber L33 bis L37 jeder Nockenscheibe 33 bis 37 ist elektrisch mit einem Antriebsregler F33 bis F37 mit integrierter Lageerfassung verbunden. Alle Antriebsregler F33 bis F36 sind zwecks Datenaustausch über einen Datenbus 39 mit einer Rechnereinheit 41 verbunden (Fig. 5). Die Rechnereinheit 41 steht elektrisch ebenfalls mit Schaltern S33 bis S37 zur vorwählbaren Betätigung einer oder mehrerer Verteilerstellen A bis E in Verbindung.

Die Welle 3 des Schaufelrades 2 bzw. Kettenrades 4 ist sowohl mechanisch mit z. B. einem Antriebsmotor M2; 4 als auch mit einem Lage- und Drehzahlgeber L2; 4 und nachfolgend mit der Rechnereinheit 41 verbunden.

Die Welle 3 des Schaufel- bzw. Kettenrades 2; 4 kann aber auch mittels eines vom Falzapparat kommenden Antriebsräderzuges angetrieben werden. Alle beschriebenen Einrichtungen sind, wenn nicht anders dargestellt, seitengestellfest gelagert.

Die Arbeitsweise der Vorrichtung ist wie nachfolgend beschrieben. Die vom Falzapparat über das Bandsystem 1 kommenden, - z. B. unterschiedlichen -, Signaturen 24; 26 fallen fortlaufend jeweils in eine Schaufeltasche des Schaufelrades 2. Die im Takt des Schaufelrades 2 gleichzeitig umlaufende Greiferkette 6 übernimmt jede der nacheinander einlaufenden Signaturen 24; 26. Nach dem Ablaufen jeweils der Rollen 14 der Steuerhebel 13 auf der seitengestellfesten Steuerkurve 16 wird jede Signatur 24; 26 in den Greifern 9 durch Zusammenwirken der schwenkbaren Klemmbacken 12 mit den festen Klemmbacken 11 eingeklemmt. Bei dieser Schwenkbewegung der dreiarmigen Steuerhebel 13 (entsprechend der Uhrzeigerdrehrichtung - Fig. 3) wird die Zugfeder 19 aus ihrer stabilen Offenstellung über eine gestreckte Totpunktlage in eine stabile Schließstellung geschwenkt (Fig. 2). Während der Totpunktlage befindet sich das Widerlager 21, der Drehpunkt 23 sowie der Kraftangriffspunkt 18 auf einer gedachten Geraden. In der Offenstellung oder Schließstellung befindet sich die Zugfeder 19 jedoch gegenüber der Totpunktstellung in einer entspannteren stabilen Lage. Die Umschaltung von einer zur anderen Lage erfolgt mit einem nur geringen Kraftaufwand innerhalb eines Zeitraumes von wenigen Millisekunden.

Sollen die Signaturen 24; 26 z. B. an den Verteilerstellen C und D abgelegt werden, werden die zugeordneten Schalter, z. B. Schalter S35 und S36 betätigt. Dadurch wird die rotationswinkelgenaue Rotation der Motoren M35; M36 und damit der Nockenscheiben 35 und 36 ausgelöst. Die Nockenscheiben 33; 34 an den gerade nicht verteilenden Verteilerstellen z. B. A, B stehen dann in einer "Nicht-Steuer-Stellung", in welcher die Nockenscheiben 33, 34 so stehen, daß ihre Nocken 38 außerhalb der Bewegungsbahn der Rollen 14 der Steuerhebel 13 sind (Fig. 2). Die schaltenden - und nichtschaltenden - Steuerflächen können gerade und/oder gekrümmt sein. Die nichtschaltende Steuerfläche ist im vorliegenden Fall nicht gekrümmt (Fig. 1). Zweckmäßigerweise sowie aus Sicherheitsgründen befindet sich die Nockenscheiben 37 der letzten Verteilerstelle E immer in "Aus"-Stellung, um zu sichern, daß spätestens auf dem letzten Bandsystem 31 alle Signaturen 24; 26 ausgeschleust werden. Statt der Nockenscheibe 37 kann auch eine stationäre Steuerkurve zum öffnen jeder schwenkbaren Klemmbacke 12 vorgesehen sein, sofern ein öffnen noch nicht bereits vorher erfolgte. Die Rolle 8 eines eine Signatur 24 tragenden Greifers 9 Läuft in den Bereich eines nicht schaltenden Bereiches der Nockenscheibe 35 ein. Die Nockenscheibe 35 dreht sich entgegen der Uhrzeigerdrehrichtung (Fig. 1), so daß ein Nocken mit der Rolle 14 des Steuerhebels 13 in Wirkverbindung kommt. Dabei wird der Hebel 13 entgegen der Uhrzeigerdrehrichtung verschwenkt (Fig. 2), so daß die Signaturen 24 auf dem Bandsystem 29 abgelegt wird. Ein gleicher Vorgang wiederholt sich an der Nockenscheibe 36 mit einer nachfolgenden Signatur 26. Dort werden die Signaturen 26 auf das Bandsystem 30 abgelegt.

Das Drehen der Nockenscheibe 35 bzw. 36 zum öffnen des entsprechenden Greifers 9 erfolgt vorzugsweise diskontinuierlich um einen Drehwinkel von jeweils 120°. Dabei wirken die Nockenscheiben 35; 36 mit den Motoren M35; M36, den Lagegebern L35; L36, den Antriebsreglern F35; F36 und der Rechnereinheit 41 in vorbeschriebener Weise zusammen. Die Motoren M33 bis M37 sind vorzugsweise als Schrittmotore ausgebildet.

Es ist auch möglich, alle Signaturen über das Bandsystem 27 einem Makulaturbehälter 42 zuzuführen oder die bisher nicht benutzten Verteilerstellen B und E mit einzubeziehen. Sollten vorübergehend alle Signaturen 24; 26 dem Makulaturbehälter 42 zugeführt werden. So wäre es möglich, statt der Nockenscheibe 33 eine Steuerkurve einzusetzen, welche z. B. mittels eines Arbeitszylinders in eine "Aus"-Stellung schwenkbar ist.

Zusammengefaßt besteht das Wesen der Erfindung darin, daß eine rotierbare Steuereinrichtung 33 bis 37 vorgesehen ist, welche rotationswinkel-lagegenau gesteuerte oder geregelte Schaltnocken aufweist, wobei die Schaltnocken in einer schaltenden oder in einer nichtschaltenden Stellung auf Nockenscheiben 33 bis 37 angeordnet sind.

Dabei ist die Umfangsgeschwindigkeit der höchsten Punkte 32 der Schaltnocken 38 während ihrer Bewegung von einer nicht schaltenden Bewegung in eine schaltende Stellung höher oder zumindest zeitweise höher als die Transportgeschwindigkeit der Greiferkette.

Die Drehrichtung der Nockenscheiben 33 bis 37 kann immer in oder immer entgegen der Transportrichtung der Greiferkette 6 sein. Aber auch dauernd vor und zurück, wenn die Umschaltzeiten keine Rolle spielen.

In vorteilhafter Weise kann jede schwenkbare Klemmbacke 12 einzeln wahlweise angesteuert werden, d. h. z. B. nur sie an einen bestimmten Ort und keine andere.

### Bezugszeichenliste

- 1: Bandsystem
- 2: Schaufelrad
- 3: Welle (2)
- 4: Kettenrad (2)
- 5: -
- 6: Greiferkette
- 7: Kettenglied (6)
- 8: Rolle (7)
- 9: Greifer
- 10: -
- 11: Klemmbacke, fest (9)
- 12: Klemmbacke, schwenkbar (9)
Hebelarm, erster
- 13: Steuerhebel; Hebelarm, zweiter
- 14: Rolle (13)
- 15: -
- 16: Steuerkurve
- 17: Federspannhebel; Hebelarm, dritter
- 18: Kraftangriffspunkt (19)
- 19: Zugfeder
- 20: -
- 21: Widerlager (19)
- 22: Grund (11)
- 23: Drehpunkt (12, 13, 17)
- 24: Signatur
- 25: -
- 26: Signatur
- 27: Bandsystem (A)
- 28: Bandsystem (B)
- 29: Bandsystem (C)
- 30: Bandsystem (D)
- 31: Bandsystem (E)
- 32: höchster Punkt (38)
- 33: Nockenscheibe (A)
- 34: Nockenscheibe (B)
- 35: Nockenscheibe (C)
- 36: Nockenscheibe (D)
- 37: Nockenscheibe (E)
- 38: Schaltnocken (33 bis 37)
- 39: Datenbus
- 40: -
- 41: Rechnereinheit
- 42: Makulaturbehälter

- M33 bis M37: Motor (33 bis 37)
- L33 bis L37: Lagegeber (33 bis 37)
- F33 bis F37: Antriebsregler (33 bis 37)
- S33 bis S37: Schalter (33 bis 37)

- M2; 4: Motor (2; 4)
- L2; 4: Lage- und Drehzahlgeber (2; 4)

- A: Verteilerstelle (24; 26)
- B: Verteilerstelle (24; 26)
- C: Verteilerstelle (24; 26)
- D: Verteilerstelle (24; 26)
- E: Verteilerstelle (24; 26)

## Patentansprüche

1. Vorrichtung zum Transportieren und Verteilen von in steuerbaren Greifern (9) einer endlosen Greiferkette (6) gehaltenen Signaturen (24; 26) auf eine Mehrzahl von Verteilerstellen (A, B, C, D, E) entlang des Bewegungspfades der Greiferkette (6), wobei zum öffnen der Greifer (9) rotierbare, rotationswinkel-lagegenau angetriebene Steuereinrichtungen (33 bis 37) vorgesehen sind, wobei die Steuereinrichtungen (33 bis 37) mehrere Nockenscheiben aufweisen und von einer nichtschaltenden in eine schaltende Stellung und umgekehrt bewegbar sind, **dadurch gekennzeichnet, daß** während der Rotationsbewegung der Steuereinrichtungen (33 bis 37) von der nichtschaltenden in die schaltende Stellung und umgekehrt, diese jeweils derart antreibbar sind, daß die Umfangsgeschwindigkeit der höchsten Punkte (32) d.h die am weitesten von der Rotationsachse entfernt liegenden Punkte ihrer Schaltnocken (38) zumindestens zeitweise höher ist, als die Transportgeschwindigkeit der Greiferkette (6) während dieses Umsteuervorganges.

2. Vorrichtung nach Anspruch 1, **dadurch gekennzeichnet, daß** die Drehrichtung der Nockenscheiben (33 bis 37) in Transportrichtung der Greiferkette (6) ist.

3. Vorrichtung nach Anspruch 1, **dadurch gekennzeichnet, daß** die Drehrichtung der Nockenscheiben (33 bis 37) entgegengesetzt zur Transportrichtung der Greiferkette (6) ist.

4. Vorrichtung nach den Ansprüchen 1 bis 3, **dadurch gekennzeichnet, daß** der Greifer (9) an einer vorwählbaren Verteilerstelle (A bis E) öffenbar ist.

5. Vorrichtung nach den Ansprüchen 1 bis 4, **dadurch gekennzeichnet, daß** jeder Nockenscheibe (33 bis 37) ein Motor (M33 bis M37) zugeordnet ist, der mittels einer Rechnereinheit (41) steuerbar ist, daß einer der Nocken der Nockenscheibe (33 bis 37) zeitweise in die Bewegungsbahn der Steuerrolle (14) bringbar ist.

6. Vorrichtung nach den Ansprüchen 1 und 5, **dadurch gekennzeichnet, daß** jeder Motor (M33 bis M37) aus einem rotationswinkel-lagegeregelten Motor besteht.

7. Vorrichtung nach den Ansprüchen 1 bis 6, **dadurch gekennzeichnet, daß** jedem Motor (M33 bis M37) ein Rotationswinkel-Lagegeber (L33 bis L37) zugeordnet ist.

8. Vorrichtung nach den Ansprüchen 1 bis 7, **dadurch gekennzeichnet, daß** der Motor (M33 bis M37) und der Lagegeber (L33 bis L37) elektrisch mit einem Antriebsregler (F33 bis F37) verbunden ist.

## Claims

1. Apparatus by means of which signatures (24; 26) retained in controllable grippers (9) of an endless gripper chain (6) are transported and distributed over a plurality of distributor locations (A, B, C, D, E) along the movement path of the gripper chain (6), rotatable control devices (33 to 37) which are driven with a precise angle-of-rotation position being provided in order to open the grippers (9), and the control devices (33 to 37) having a plurality of cam plates and being capable of being moved from a non-actuating position into an actuating position and vice versa, **characterized in that**, during the rotary movement of the control devices (33 to 37) from the non-actuating position into the actuating position and vice versa, said control devices can be driven in each case such that the circumferential speed at the highest points (32), i.e. the points furthest away from the axis of rotation, of their control cams (38) is at least temporarily higher than the transporting speed of the gripper chain (6) during this changeover operation.

2. Apparatus according to Claim 1, **characterized in that** the direction of rotation of the cam plates (33 to 37) is the same as the transporting direction of the gripper chain (6).

3. Apparatus according to Claim 1, **characterized in that** the direction of rotation of the cam plates (33 to 37) is counter to the transporting direction of the gripper chain (6).

4. Apparatus according to Claims 1 to 3, **characterized in that** the gripper (9) can be opened at a pre-selectable distributor location (A to E).

5. Apparatus according to Claims 1 to 4, **characterized in that** each cam plate (33 to 37) is assigned a motor (M33 to M37) which can be controlled by means of a computer unit (41), and **in that** one of the cams of the cam plate (33 to 37) can be moved temporarily into the movement path of the control roller (14).

6. Apparatus according to Claims 1 and 5, **characterized in that** each motor (M33 to M37) comprises an angle-of-rotation position-regulated motor.

7. Apparatus according to Claims 1 to 6, **characterized in that** each motor (M33 to M37) is assigned an angle-of-rotation position sensor (L33 to L37).

8. Apparatus according to Claims 1 to 7, **characterized in that** the motor (M33 to M37) and the position sensor (L33 to L37) are connected electrically to a drive regulator (F33 to F37).

## Revendications

1. Dispositif pour transporter et répartir des signatures (24; 26) maintenues dans des preneurs (9), pouvant être commandés, d'une chaîne à preneurs (6) continue, sur une pluralité de points de distribution (A, B, C, D, E) le long du chemin de déplacement de la chaîne à preneurs (6), où, pour ouvrir les preneurs (9), sont prévus des dispositifs de commande (33 à 37) susceptibles de tourner, entraînés en position angulaire en rotation précise, le dispositif de commande (33 à 37) présentant une pluralité de disques à came étant déplaçables depuis une position de non maintien en une position de manoeuvre et inversement, **caractérisé en ce que**, pendant le déplacement rotatif des dispositifs de commande (33 à 37), de la position de non maintien à la position de manoeuvre et inversement, ceux-ci sont susceptibles d'être entraînés chacun de manière que la vitesse périphérique des points les plus haut (32), c'est-à-dire des points situés le plus loin de l'axe de rotation, de leurs cames de manoeuvre (38) est au moins par moments plus élevée que la vitesse de transport de la chaîne à preneurs (6) pendant ce processus de commande d'inversion.

2. Dispositif selon la revendication 1, **caractérisé en ce que** le sens de rotation des disque à came (33 à 37) est orienté dans la direction de transport de la chaîne à preneurs (6).

3. Dispositif selon la revendication 1, **caractérisé en ce que** le sens de rotation de disque à came (33 à 37) est opposé à la direction de transport de la chaîne à preneurs (6).

4. Dispositif selon les revendications 1 à 3, **caractérisé en ce que** le preneur (6) est susceptible d'être ouvert en un point de distribution (A à E) présélectionnable.

5. Dispositif selon les revendications 1 à 4, **caractérisé en ce que**, à chaque disque à came (33 à 37), est associé un moteur (M33 à M37) qui est susceptible d'être commandé, à l'aide d'une unité de calcul (41), **en ce que** l'une des cames du disque à came (33 à 37) est susceptible d'être placée par moments dans la trajectoire de déplacement du galet à came (14).

6. Dispositif selon les revendications 1 et 5, **caractérisé en ce que** chaque moteur (M33 à M37) est constitué d'un moteur à régulation de position angulaire de rotation.

7. Dispositif selon les revendications 1 à 6, **caractérisé en ce qu'**à chaque moteur (M33 à M37) est associé un capteur de position d'angle de rotation (L33 à L37).

8. Dispositif selon les revendications 1 à 7, **caractérisé en ce que** le moteur (M33 à M37) et le capteur de position (L33 à L37) sont reliés électriquement à un régulateur d'entraînement (F33 à F37).
